# FASCICULE DE BREVET EUROPEEN

(11) **EP 0 041 911 B1**
(45) Date de publication et mention de la délivrance du brevet: **24.10.1984**
(21) Numéro de dépôt: 81420089.5
(22) Date de dépôt: 04.06.1981
(51) Int. Cl.: F24J 3/04, F25D 21/12

(54) **Perfectionnements aux pompes à chaleur**
Wärmepumpen
Heat pumps

(30) Priorité: 06.06.1980 FR 8013026
(43) Date de publication de la demande: 16.12.1981
(73) Titulaire: HELPAC Applications Thermodynamiques et Solaires Société Anonyme, F-69120 Vaulx en Velin (FR)
(72) Inventeur: Meric, Robert, F-31000 Toulouse (FR)
(74) Mandataire: Monnier, Guy

## Description

On sait qu'on appelle pompes à chaleur des machines thermiques fonctionnant de façon inversée, c'est-à-dire auxquelles on fournit de la puissance mécanique pour obtenir de la chaleur. En fait, comme ces machines fonctionnent suivant le cycle de Carnot, leur action est double, sa- vour que d'une part elles transforment de la puissance mécanique en chaleur, mais que d'autre part elles prélèvent de la chaleur à une source froide pour la transférer à une source chaude, c'est-à-dire qu'elles élèvent le niveau de température de la chaleur ainsi transférée, ce qui explique le nom qu'on leur a donné. Si la chaleur prélevée à la source froide est gratuite, si l'écart de température entre celle-ci et la source chaude n'est pas trop élevé et si le rendement mécanique de la machine considérée est bon, l'on peut ainsi arriver à disposer à la source chaude d'une quantité de chaleur bien supérieure à celle qui résulterait de la transformation directe en énergie thermique de l'énergie mécanique appliquée à cette machine. Lorsqu'on peut disposer de l'eau d'une rivière ou d'un lac, on l'utilise avantageusement pour constituer le fluide extérieur d'apport de ca-Iories è la source froide, mais cela est rare en pratique. Aussi les pompes à chaleur usuelles sont- elles en général prévues pour employer à cet effet l'airatmosphérique.

Toutefois cela pose un problème parfois gênant. La source froide d'une pompe à chaleur usuelle est en pratique constituée par un échangeur de chaleur ou «évaporateur» dans lequel un fluide caloporteur approprié (fréon en général) s'évapore en absorbant la chaleur du fluide extérieur utilisé (eau ou air) qui évidemment se refroidit au passage. Dans le cas où le fluide extérieur de source froide est constitué par de l'air ambiant, ce refroidissement peut entraîner un phénomène de condensation. Aussi longtemps que la surface de l'évaporateur exposée à l'air reste supérieure à 0°C, l'eau ainsi condensée s'écoule et peut être évacuée sans difficulté. Mais au-dessous de cette limite, il y a givrage. La surface en question se recouvre d'une couche adhérente de givre qui l'isole en réduisant considérablement le coefficient d'échange et en abaissant par conséquent la température de vaporisation du fluide caloporteur, ce qui diminue à son tour les performances de la machine. Par ailleurs le givre gêne plus ou moins le passage du courant d'air, en agissant ainsi dans le même sens défavorable que l'isolation de l'évaporateur. Il est donc indispensable de procéder de temps à autre à une opération de dégivrage, en prenant soin à ce que l'énergie ainsi dépensée ne diminue pas de manière trop sensible le bilan énergétique final.

Le DE-A-2 612 997 décrit entre autres une installation comprenant deux pompes à chaleur élémentaires indépendantes dont les condenseurs sont disposés en série sur la canalisation d'air extérieur à réchauffer et les évaporateurs en série également dans celle d'air chaud vicié à évacuer des locaux chauffés. Il est prévu un détecteur de givrage qui agit sur le groupe moto-compresseur de la seconde pompe élémentaire, c'est-à-dire celle dont l'évaporateur se trouve en aval dans la canalisation d'air chaud vicié à évacuer des locaux, pour l'arrêter dès que le givre apparaît, puis pour le remettre en marche quand il a disparu. Il n'est pas précisé ce qui arrive si le givre persiste en dépit de l'arrêt de la deuxième pompe.

Le FR-A-792 390 propose de mettre en série deux pompes à chaleur en vue d'obtenir des résultats supérieurs à ceux auxquels on peut parvenir avec une pompe unique. Là encore les condenseurs et les évaporateurs des deux pompes élémentaires sont en série sur la canalisation d'entrée d'air à réchauffer et sur celle de sortie d'air chaud vicié. Rien n'est prévu concernant les risques de givrage.

Le CH-A-182 171 décrit une installation de refroidissement de l'air d'une chambre (chambre froide) dans laquelle il est prévu une canalisation intérieure de circulation comportant une partie en U. Chacune des branches du U renferme une surface refroidissante (serpentin, par exemple), tandis que dans le fond de ce U se trouve un ventilateur réversible. Pour assurer le dégivrage des deux surfaces, des clapets appropriés permettent d'isoler le U de la chambre et soit d'y faire circuler de l'air extérieur, soit de le boucler sur lui-même en circuit fermé en mettant alors en action une source de chaleur, par exemple électrique. Il n'y est pas question de pompe à chaleur simple ou double assurant le chauffage des locaux.

Dans le FR-A-2 238163 l'on trouve une pompe à chaleur pourvue de deux évaporateurs montés en série dans une chambre appropriée interposée sur la canalisation d'évacuation d'air vicié à partir des locaux à chauffer, des vannes permettant d'inverser le sens de passage de l'air à travers la chambre. Seul est alimenté l'évaporateur qui se trouve en aval par rapport au sens de circulation de l'air dans la chambre à l'instant considéré. Dès que le givre apparaît, les vannes s'inversent en même temps que l'évaporateur qui fonctionnait s'arrête et que celui qui ne fonctionnait pas entre en action. Ce document ne parle toutefois que d'une pompe à chaleur unique et il n'y est pas question de'un motoventilateur réversible.

Il convient encore de mentionner le EP-A-27 604 qui toutefois n'a été publié que postérieurement à la date de priorité de la présente demande (Art. 54 (3) de la CBE). Ce document décrit une installation de climatisation constituée par deux machines thermiques comprenant chacune un groupe moto-compresseur, un échangeur intérieur associé au local à climatiser et un échangeur extérieur, indépendant de ce local et travaillant, par exemple, avec l'air atmosphérique. Un système de vannes permet de commander la circulation du fluide de travail de façon à ce que dans chaque machine considérée ou bien l'échangeur extérieur forme condenseur et l'échangeur intérieur évaporateur, auquel cas la machine intéressée assure la réfrigération du local, ou bien inversement l'échangeur intérieur agisse comme condenseur et l'échangeur extérieur comme évaporateur, la machine fonctionnant alors en pompe à chaleur pour assurer le chauffage du local. Les deux échangeurs extérieurs sont disposés de façon à être traversés par un même courant d'air provenant d'un moto-ventilateur réversible. Par temps froid, quand les deux machines fonctionnent en pompes à chaleur, s'il se forme du givre, celui-ci apparaît da- bord sur l'échangeur extérieur qui se trouve alors situé en amont de l'autre sur le trajet du courant d'air. Dès que cela est détecté, la machine à laquelle correspond l'échangeur extérieur situé en aval est inversée en même temps qu'est inversé le sens de rotation du motoventilateur. Cet échangeur travaille alors en condenseur et dégage de la chaleur que le courant d'air transfère à l'autre échangeur extérieur pour provoquer la fusion du givre dont il est recouvert. Il est toutefois à noter que pendant le dégivrage l'échangeur intérieur associé à la machine dont on a inversé le fonctionnement, agit en évaporateur et tend à refroidir le local. Certes, et ainsi que le précise le document en cause, on peut choisir volontairement cette machine de puissance réduite, mais alors le temps de dégivrage est plus long.

Conformément à l'invention, une pompe à chaleur comprenant:
- deux groupes moto-compresseurs à fluide caloporteur liquéfiable susceptibles d'être commandés indépendamment l'un de l'autre;
- deux évaporateurs respectivement associés de façon individuelle au compresseur de chaque groupe pour constituer la source froide d'une pompe à chaleur élémentaire correspondante;
- une canalisation dans laquelle ces deux évaporateurs sont disposés en série de façon à pouvoir être traversés en échange de chaleur par un même courant d'un fluide extérieur de réchauffage tel que de l'air, susceptible de renfermer de l'humidité;
- un moto-ventilateur interposé sur ladite canalisation pour y assurer la circulation du fluide de réchauffage;
- deux condenseurs respectivement associés de façon individuelle au compresseur de chaque groupe pour constituer la source chaude de la pompe à chaleur élémentaire correspondante; et
- des moyens d'échange de chaleur pour refroidir ces deux condenseurs à l'aide d'un fluide extérieur en vue de l'utilisation de la chaleur évacuée par celui-ci, est caractérisée par la combinaison des dispositions ci-après:
- le moto-ventilateur est réversible;
- il est prévu des moyens pour déceler individuellement le givrage de l'un et de l'autre des deux évaporateurs;
- il est en outre prévu des moyens de commande placés sous le contrôle des moyens pour déceler le givrage et qui agissent de façon telle qu'en marche normale les deux groupes moto-compresseurs fonctionnent simultanément, mais que lorsque le givrage a été décelé sur l'évaporateur qui se trouve alors situé en aval sur le courant de fluide de réchauffage, ils arrêtent le groupe- moto-compresseur correspondant, inversent le moto-ventilateur puis, quand.l'évaporateur du groupe ainsi arrêté a été débarrassé du givre, remettent en marche ce groupe sans arrêter l'autre et sans inverser à nouveau le moto-ventilateur.

Le dessin annexé, donné à titre d'exemple, permettra de mieux comprendre l'invention, les caractéristiques qu'elle présente et les avantages. qu'elle est susceptible de procurer:
Fig. 1 est une vue générale schématique d'une pompe à chaleur double suivant l'invention.
Fig. 2 est une vue partielle indiquand une autre forme d'exécution.

La pompe à chaleur double représentée sur le dessin comprend deux groupes moto-compresseurs 1a,lb constitués chacun par un compresseur proprement dit 2a, 2b et par un moteur électrique d'entraînement 3a, 3b, commandé par un contacteur approprié 4a, 4b à actionnement électrique inséré sur une ligne d'alimentation 5a, 5b, par exemple triphasée. Chaque groupe refoule le - fluide caloporteur, qu'on supposera être un fréon pour fixer les idées, par une canalisation 6a, 6b, dans l'un des éléments 7a, 7b d'un condenseur double 8 formant échangeur de chaleur entre le fréon et de l'eau qui arrive par la canalisation 9 pour sortir par une autre canalisation 10 après avoir absorbé la chaleur de condensation à partir des deux éléments 7a, 7b. Dans l'exemple représenté, on a supposé que ces deux éléments étaient constitués par des serpentins disposés à l'intérieur d'une même chambre à eau 11. Des moyens doivent être prévus pour que ces deux serpentins ou autres se trouvent dans les mêmes conditions d'échange thermique avec l'eau, ce qu'on a très grossièrement schématisé en disposant le débouché de la canalisation de la chambre. Dans la pratique on peut utiliser des serpentins plats à spires imbriquées, ou bien prévoir un grand nombre de cloisons déflectrices pour que l'eau circule en zigzags multiples au contact des deux éléments tels que 7a, 7b.

Le fréon liquide sous pression sortant de chacun des éléments 7a, 7b est amené par une canalisation 12a, 12b à un mano-détendeur 13a, 13b à partir duquel il parvient sous pression réduite par une canalisation 14a, 14b à un évaporateur 15a, 15b agencé de manière à pouvoir être traversé par un courant d'air de réchauffage. Chacun de ces évaporateurs peut par exemple être réalisé à cet effet sous la forme d'un serpetin plat ou d'un faisceau tubulaire réunissant un corps d'entrée à un corps de sortie.

Les deux évaporateurs 15, 15b sont disposés à l'une et à l'autre extrémité d'une sorte de caisson tubulaire 16 à l'intérieur duquel est prévu un ventilateur réversible 17 comandé par un moteur 18 alimenté par une ligne 19, par exemple triphasée, sur laquelle est interposé un inverseur 20 à actionnement électrique.

Bien entendu le caisson 16 doit être à section circulaire dans le plan du ventilateur 17, mais rien n'empêche que cette section ne passe progressivement à une forme carrée ou rectangulaire vers chaque extrémité pour faciliter la réalisation des évaporateurs.

Le fréon vaporisé dans les évaporateurs 15a, 15b est ramené aux compresseurs 2a, 2b par des canalisations individuelles 21 a, 21 b.

Aux évaporateurs 15a, 15b sont associés des détecteurs individuels de givrage 22a, 22b établis sous forme de transducteurs électriques, de type connu, qui envoient leurs signaux par des lignes 23a, 23b à un micro-processeur 24. Ce dernier comporte trois sorties, savoir une première 25 qui aboutit à l'inverseur 20 et deux autres 26a, 26b reliées aux contacteurs respectifs 4a, et 4b.

### Le fonctionnement est le suivant:

En marche normale, c'est-à-dire en l'absence de givrage, les deux groupes 1a et 1b fonctionnent simultanément, le ventilateur 17 tournant dans un sens quelconque, par exemple pour déterminer un courant d'air suivant les flèches 27. L'air extérieur entraînant une température t1 traverse l'évaporateur 15a auquel il cède de la chaleur en se refroidisant lui-même; il sort de celui-ci à une température t2 et, si l'on néglige la chaleur dégagée par le moto-ventilateur 17-18, il arrive à cette même température à l'évaporateur 15b.

Il réchauffe également celui-ci en se refroidissant et il sort à l'extérieur à une température t3. Pendant ce temps la chaleur de condensation du fréon dans les éléments 7a, 7b du condensateur 8 réchauffe l'eau de circulation qui sort par 10 à la température désirée pour l'application envisagée, chauffage de locaux par exemple.

Si la température d'entrée t1 est suffisante, celle de sortie t3 est nettement supérieure à 0°C et tout risque de givrage est exclu. La machine fonctionne alors comme une pompe double à cette petite différence près que la moitié qui correspond au compresseur 2b travaille avec une température d'évaporateur légèrement inférieure à celle de l'autre, ce qui implique un coefficient de performance un peu moindre. Mais si le courant d'air qui traverse les évaporateurs 15a, 15b, comporte un débit suffisant, cette différence est pratiquement négligeable.

Lorsque t1, tout en restant supérieure à 0°C, est inférieure à une certaine limite (par exemple 5°C), t3 s'abaisse au-dessous de 0°C et par conséquent, à moins que l'air ne soit particulièrement sec, le risque de givrage apparaît pour l'évaporateur 15b. Son coefficient d'échange de chaleur. tend alors à diminuer, la résistance qu'il oppose au passage de l'air à augmenter et le coefficent de performance de la machine à s'abaisser. Mais aussitôt que la couche de givrage a atteint une épaisseur notable, le détecteur 22b fonctionne et alerte le micro-processeur 24. Celui-ci est programmé de manière à inverser alos le ventilateur 17-18 par l'inverseur 20 et à arrêter le groupe 1b par le contacteur 4b.

On passe alors à une phase de dégivrage au cours de laquelle le groupe la fonctionne seul, tandis que l'air circule dans le caisson 16 suivant les flèches en pointillé 28. Cet air entre alors à la température extérieure t1, soit par exemple 4°C; il traverse l'évaporateur 15b, alors au repos, sans céder de la chaleur au fluide caloporteur qui n'y circule plus et en faisant simplement fondre progressivement la couche de givre, ce qui n'abaisse que faiblement sa température. Il arrive ainsi à l'évaporateur 15a et il sort à une température encore supérieure à 0°C (par exemple à 1°C), sans par conséquent provoquer la formation de givre.

Dès que le détecteur 22b a détecté la disparition du givre, il envoie un signal au micro-processeur 24 qui remet en marche le groupe 1 b sans ré-inverser le ventilateur 17-18. On revient ainsi à peu près aux conditions initales de fonctionnement, avec cette différence toutefois que le courant d'air est inversé et que c'est par conséquent l'évaporateur 15a qui reçoit l'air à la température t2 et qui comporte le risque de givrage.

Quand ce risque se réalise, le détecteur 22a entre en jeu et il alerte le microprocesseur qui arrête le groupe la et inverse le ventilateur 17-18. Il y a à nouveau dégivrage et lorsque celui-ci est terminé, le micro-processeur 24 remet en marche le groupe la en ramenant ainsi tout l'ensemble exactement aux conditions initales sans aucune exception.

La machine fonctionne donc alors sans arrêt, sans intervention d'une énergie additionnelle pour assurer le dégivrage, avec seulement des périodes relativement courtes pendant lesquelles l'un des groupes est à l'arrêt, la puissance étant momentanément réduite de moitié.

Si la température extérieure t1 continue à diminuer, la durée des phases de dégivrage augmente et il arrive un moment où l'évaporateur qui se trouve seul en action pendant l'une de celles-ci givre avant que l'autre ne soit complètement dégivré. En pareil cas les deux détecteurs 22a et 22b envoient simultanément un signal de givrage au micro-processeur 24. Celui-ci répond en arrêtant les deux groupes et l'on peut alors mettre en état de fonctionnement un système approprié de dégivrage. En variante le micro-processeur 24 peut être programmé pour déclencher lui-même de telles opérations de dégivrage et pour en surveiller l'exécution grâce aux détecteurs 22a, 22b qui lui envoient leur information en permanence.

Fig. 2 indique en vue partielle une forme d'exécution dans laquelle on utilise deux condenseurs séparés 8a, 8b comportant chacun un élément ou serpentin 7a, 7b traversé par le fréon et une chambre à eau 11 a, 11b, ces deux chambres étant montées en parallèles entre les canalisations 9 et 10, mais avec interposition de vannes électromagnétiques 29a, 29b dont les entrées de commande sont reliées aux lignes de sorties 26a, 26b du micro-processeur 24. L'agencement est tel que lorsqu'un groupe, tel par exemple que 1 b (fig. 1), est arrêté par le micro-processeur 24, la vanne correspondante, telle que 29b, soit fermée. Il en résulte que lors du fonctionnement d'un groupe unique, seul intervient le condenseur élémentaire correspondant (soit 8a dans l'exemple précité). Pour le débit d'eau traversant la chambre 11 a de ce condenseur, la température de sortie est plus basse que lors du fonctionnement des deux groupes avec demi-débit dans chaque condenseur élémentaire. Le coefficient de performance du groupe seul en fonctionnement (groupe 1a) est ainsi amélioré, ce qui compense en partie-l'arrêt de l'autre groupe (1 b).

En variante on pourrait agencer les choses de façon que lorsqu'un groupe fonctionne seul le condenseur correspondant continue à ne recevoir que la moitié du débit d'eau correspondant au fonctionnement des deux groupes. On pourrait par exemple remplacer les vannes 29a, 29b par deux pompes de circulation individuelles commandées par les lignes 26a, 26b, des clapets anti-retour empêchant le condenseur qui correspond à la pompe arrêtée de fonctionner comme dérivation courtcircuitant l'autre.

L'invention est applicable au cas où de fluide extérieur de source froide est. constitué par de l'eau à une température assez basse pour qu'il risque de se former de la glace sur les évaporateurs.

## Revendications

1. Pompe à chaleur comprenant:
- deux groupes moto-compresseurs (1a, 1b) à fluide caloporteur liquéfiable susceptibles d'être commandés'indépendamment l'un de l'autre;
- deux évaporateurs (15a, 15b) respectivement associés de façon individuelle au compresseur (2a, 2b) de chaque groupe (1a, 1b) pour constituer la source froide d'une pompe à chaleur élémentaire correspondante;
- une canalisation (16) dans laquelle ces deux évaporateurs (15a, 15b) sont disposés en série de façon à pouvoir être traversés en échange de chaleur par un même courant d'un fluide extérieur de réchauffage tel que de l'air, susceptible de renfermer de l'humidité;
- un moto-ventilateur (17, 18) interposé sur ladite canalisation pour y assurer la circulation du fluide de réchauffage;
- deux condenseurs (7a, 7b) respectivement associés de façon individuelle au compresseur (2a, 2b) de chaque groupe (1a, 1b) pour constituer la source chaude de la pompe à chaleur élémentaire correspondante; et
- des moyens d'échange de chaleur pour refroidir ces deux condenseurs (7a, 7b) à l'aide d'un fluide extérieur en vue de l'utilisation de la chaleur par celui-ci, caractérisée par la combinaison des dispositions ci-après:
- le moto-ventilateur (17) est réversible;
- il est prévu des moyens (22a, 22b) pour déceler individuellement le givrage de l'un et de l'autre des deux évaporateurs (15a, 15b);
- il est en outre prévu des moyens de commande (24, 4a, 4b) placés sous le contrôle des moyens pour déceler le givrage (22a, 22b) et qui agissent de façon telle qu'en marche normale les deux groupes moto-compresseurs (1a, 1b) fonctionnent simultanément, mais que lorsque le givrage a été décelé sur l'évaporateur qui se trouve alors situé en aval sur le courant de fluide de réchauffage, ils arrêtent le groupe moto-compresseur (1a, 1b) correspondant, inversent le moto- ventilateur (17, 18) puis, quand l'évaporateur du groupe ainsi arrêté a été débarrassé du givre, remettent en marche ce groupe sans arrêter l'autre et sans inverser à nouveau le moto-ventilateur (17,18).

2. Pompe à chaleur suivant la revendication 1, caractérisée en ce que les deux condenseurs respectivement associés au compresseur (2a, 2b) de chaque groupe (1a, 1b) sont combinés en un appareil unique comprenant deux éléments individuels (7a, 7b) traversés par les fluides caloporteurs respectifs, et une chambre commune (11) dans laquelle ces éléments (7a, 7b) sont disposés et à travers laquelle circule le fluide extérieur de refroidissement, des moyens étant prévus pour que celui-ci refroidisse les deux éléments substantiellement dans les mêmes conditions.

3. Pompe à chaleur suivant la revendication 1, caractérisée en ce que les moyens de commande (24, 4a, 4b) sont établis de façon telle que dans le cas où les deux évaporateurs (15a, 15b) sont tous deux simultanément givrés, ils arrêtent les deux groupes (1 a, 1 b) et signalent l'incident.

4. Pompe à chaleur suivant la revendication 1, caractérisée en ce que les moyens de commande (24, 4a, 4b) sont établis de façon telle que dans le cas où les deux évaporateurs (15a, 15b) sont tous deux givrés simultanément, ils arrêtent les deux groupes (1 a, 1 b), mettent en marche des moyens de dégivrage, puis lorsque ce dégivrage est terminé, arrêtent ces dispositifs et remettent en marche les deux groupes (1 a, 1 b) simultanément.

## Patentansprüche

1'. Wärmepumpe mit zwei unabhängig voneinander steuerbaren Motor-Kompressorgruppen (1 a, 1 b) für ein verflüssigbares Wärmeträgerfluid, zwei den Kompressoren (2a, 2b) jeder Gruppe (1a, 1b) einzeln zugeordneten Verdampfern (15a, 15b), weiche jeweils die Kältequelle einer entsprechenden Elementar-Wärmepumpe darstellen, einer Leitung (16), in welcher die beiden Verdampfer (15a, 15b) derart hintereinander angeordnet sind, dass sie in Wärmetauscherbeziehung von ein und demselben Strom eines zur Mitführung von Feuchtigkeit befähigten externen Erwärmungsfluids, z.B. Luft, durchströmbar sind, einem in der genannten Leitung angeordneten Motorgebläse (17, 18) zum Aufrechterhalten der Durchströmung des Erwärmungsfluids, zwei den Kompressoren (2a, 2b) jeder Gruppe (1a, 1b) einzeln zugeordneten Kondensatoren (7a, 7b), welche jeweils die Wärmequelle einer entsprechenden Elementar-Wärmepumpe darstellen, und mit Wärmetauschereinrichtungen zum Kühlen der beiden Kondensatoren (7a, 7b) mittels eines externen Fluids zur Nutzung der Wärme für dieses, gekennzeichnet durch die Kombination der folgenden Massnahmen:
- das Motorgebläse (17) ist umsteuerbar,
- das Vorhandensein von Einrichtungen (22a, 22b) zur individuellen Ermittlung der Vereisung des einen und des anderen der beiden Verdampfer (15a,15b), und
- das Vorhandensein von unter Steuerung durch die Einrichtungen für die Ermittlung der Vereisung (22a, 22b) arbeitenden Steuereinrichtungen (24, 4a, 4b), welche derart arbeiten, dass die beiden Motor-Kompressorgruppen (1 a, 1b) im normalen Betrieb gleichzeitig arbeiten, und dass sie bei einem Ansprechen auf eine Vereisung des in bezug auf die Strömung des Erwärmungsfluids abströmseitig angeordneten Verdampfers die zugeordnete Motor-Kompressorgruppe (1 a, 1b) abstellen und das Motorgebläse (17, 18) umsteuern, und nach Enteisung des der betreffenden Gruppe zugeordneten Verdampfers die betreffende Gruppe wieder in Gang setzen, ohne dabei die andere Gruppe abzuschalten und ohne das Motorgebläse (17,18) erneut umzusteuern.

2. Wärmepumpe nach Anspruch 1, dadurch gekennzeichnet, dass die beiden dem Kompressor (2a, 2b) jeweils einer Gruppe (1 a, 1 b) zugeordneten Kondensatoren in einer gemeinsamen Anordnung kombiniert sind, welche zwei jeweils von einem Strom des Wärmeträgerfluids durchströmbare, einzelne Elemente (7a, 7b) und eine gemeinsame Kammer (11) aufweist, in welcher die beiden Elemente (7a, 7b) untergebracht sind und welche von dem externen Kühlfluid durchströmt ist, wobei. zu diesem Zweck vorgesehene Einrichtungen gewährleisten, dass das Kühlfluid die beiden Elemente in wesentlichen unter den gleichen Bedingungen kühlt.

3. Wärmepumpe nach Anspruch 1, dadurch gekennzeichnet, dass die Steuereinrichtungen (24, 4a, 4b) derart ausgebildet sind, dass sie bei gleichzeitiger Vereisung der beiden Verdampfer (15a, 15b) beide Gruppen (1 a, 1 b) abschalten und diese Störung anzeigen.

4. Wärmepumpe nach Anspruch 1, dadurch gekennzeichnet, dass die Steuereinrichtungen (24, 4a, 4b) derart ausgebildet sind, dass sie bei gleichzeitiger Vereisung der beiden Verdampfer (15a, 15b) beide Gruppen (1a, 1b) abschalten, eine Enteisungseinrichtung im Gang setzen, nach beendeter Enteisung die betreffende Einrichtung wieder abschalten und die beiden Gruppen (1a, 1 b) gleichzeitig wieder in Gang setzen.

## Claims

1. Heat pump comprising:
- two motor-compressor groups (1 a, 1b) for liquefiable heat-transfer fluid, capable of being operated independently of each other;
- two evaporators {15a, 15b) respectively associated individually with the compressor (2a, 2b) of each group (1a, 1 b) to form the cold source of a corresponding elementary heat pump;
- a channel (16) in which these two evaporators (15a, 15b) are arranged in series so as to be able to be traversed in heat exchange by a same current of an external reheating fluid such as air, capable of containing moisture;
- a motor-driven fan (17, 18) interposed in said channel to ensure the circulation therein of the reheating fluid;
- two condensers (7a, 7b) respectively associated individually with the compressor (2a, 2b) of each group (1 a, 1 b) to form the warm source of the corresponding elementary heat pump;
- heat exchange means for cooling these two condensers (7a, 7b) with the help of an external fluid so that heat may be taken up by the latter, characterised by the combination of the following features:
- the motor-driven fan (17) is reversible;
- means (22a, 22b) are provided for detecting individually the icing-up of one or other of the two evaporators (15a, 15b);
- command means (24, 4a, 4b) are also provided placed under the control of the icing-up detecting means (22a, 22b) and which act in such a way that in normal running the two motor-compressor groups (1a, 1b) function simultaneously, but that when icing-up has been detected on the evaporator which is at that time situated downstream in the current of reheating fluid, they stop the corresponding motor-compressor group (1 a, 1b), reverse the motor-driven fan (17, 18) and then, when the evaporator of the group thus stopped has been freed of ice, set this group in operation again without stopping the other and without reversing again the motor-driven fan (17, 18).

2. Heat pump according to claim 1, characterised in that the two condensers respectively associated with the compressor (2a, 2b) of each group (1 a, 1 b) are combined in a single unit comprising two individual elements (7a, 7b), traversed by the respective heat-transfer fluids, and a common chamber (11) in which these elements (7a, 7b) are disposed and through which circulates the external cooling fluid, means being provided for the latter to cool the two elements substantially in the same conditions.

3. Heat pump according to claim 1, characterised in that the command means (24, 4a, 4b) are set so that, if the two evaporators (15a, 15b) are both simultaneously iced-up, they stop the two groups (1 a, 1 b) and report the occurrence.

4. Heat pump according to claim 1, characterised in that the command means (24, 4a, 4b) are set so that, if the two evaporators (15a, 15b) are both simultaneously iced-up, they stop the two groups (1a, 1b), set de-icing means in operation, then when this de-icing is completed, stop these devices and set the two groups (1a, 1b) simultaneously in operation again.
